# EUROPÄISCHE PATENTSCHRIFT

(11) **EP 0 635 287 B1**
(45) Veröffentlichungstag und Bekanntmachung des Hinweises auf die Patenterteilung: **17.12.1997**
(21) Anmeldenummer: 94109451.8
(22) Anmeldetag: 18.06.1994
(51) Int. Cl.: A63C 9/085

(54) **Vorderbacken**
Toe binding
Mâchoire avant de fixation de ski

(30) Priorität: 21.07.1993 AT 1443/93
(43) Veröffentlichungstag der Anmeldung: 25.01.1995
(73) Patentinhaber: HTM Sport- und Freizeitgeräte Gesellschaft m.b.H., A-2320 Schwechat (AT)
(72) Erfinder: Striztl, Karl, A-1020 Wien (AT); Janisch, Andreas, A-2512 Oeynhausen (AT); Wladar, Helmut, A-1110 Wien (AT); Würthner, Hubert, A-2410 Hainburg/Donau (AT)
(74) Vertreter: Szász, Tibor, Dipl.-Ing.

(56) Entgegenhaltungen:
- EP-A- 0 408 855
- WO-A-92/17250
- WO-A-93/04743
- WO-A-94/19071

## Beschreibung

Die Erfindung betrifft einen Vorderbacken, mit einem an einem Ski befestigbaren Gehäuse, in dem eine Auslösefeder untergebracht ist, die von einer von ihr beaufschlagten Zugstange durchsetzt ist, welche über eine Auslöseplatte auf die kürzeren Hebelarme von zwei Winkelhebeln einwirkt, die an einem Lagerteil um lotrechte Achsen verschwenkbar angeordnet sind und deren längere Hebelarme als Sohlenhalter für einen Skischuh ausgebildet sind, wobei der Lagerteil mit einer durchgehenden Öffnung für die Zugstange versehen ist und eine vordere Stützfläche aufweist, die zumindest teilweise an einer hinteren Querwand des Gehäuses anliegt, an welche Querwand ein etwa horizontal nach hinten verlaufender Abschnitt anschließt, wobei die vordere Stützfläche des Lagerteils zwei in Höhenrichtung aneinandergrenzende Abschnitte aufweist, deren unterer Abschnitt mit deren oberem Abschnitt einen stumpfen Winkel (α) einschließt, wobei die hintere Querwand des Gehäuses im wesentlichen vertikal verläuft, und wobei an den oberen Abschnitt der vorderen Stützfläche eine nach hinten und nach unten zu geneigte Fläche anschließt.

Bei einem Vorderbacken nach der AT-B-396.337 ist der Lagerteil einstückig ausgebildet und ist aus einem Metall, vorzugsweise aus einem Aluminiumguß, gefertigt. Die Verwendung von Metall ist erforderlich, um die an den Winkelhebeln auftretenden Kräfte aufzunehmen bzw. diese über den gefederten Kraftübertragungsmechanismus an das Gehäuse zu übertragen. Ist das Gehäuse ebenfalls aus Metall gefertigt, so wird zum Herabsetzen der Reibungskräfte zwischen dem Lagerteil und dem Gehäuse eine Einsatzplatte aus Kunststoff verwendet. Dies bedeutet dabei sowohl für die Herstellung als auch für die Montage einen zusätzlichen Bauteil.

Die Erfindung hat sich zum Ziel gesetzt, hier Abhilfe zu schaffen und bei einem Vorderbacken der eingangs genannten Art den Lagerteil derart zu gestalten, daß die Herstellung des Lagerteils vereinfacht, die Verwendung einer gesonderten Einsatzplatte eingespart und die während der Benutzung des Vorderbackens auftretende Reibung doch gering gehalten wird.

Erfindungsgemäß wird die gestellte Aufgabe durch die kennzeichnenden Merkmale des Anspruches 1 gelöst.

Dadurch, daß der Lagerteil aus zwei Teilelementen besteht, wobei die gemeinsame Stützfläche an der hinteren Querwand des Gehäuses abgestützt ist, und die beiden Winkelhebel am unteren Teilelement gelagert sind, wird die Möglichkeit geschaffen, nur das obere Teilelement als Guß- oder Spritzform herzustellen und das untere Teilelement als einen Stanzteil zu gestalten. Dabei werden die von den Winkelhebeln über den Lagerteil an das Gehäuse zu übertragenden Kräfte ausschließlich vom unteren Teilelement aufgenommen, wogegen das obere Teilelement nur die bei einem Rückwärts- oder Rückwärtsdrehsturz auftretenden Kräfte an das Gehäuse überträgt. Welche Materialien im Einzelfall zur Verwendung gelangen sollen, liegt im Ermessen des Konstrukteurs.

Nach Anspruch 2 wird eine besonders günstige Ausführungsform erzielt, weil das untere Teilelement aus einem Blechmaterial gestanzt und das obere Teilelement aus Kunststoff gespritzt ist. Dadurch können die Reibungskräfte niedrig gehalten werden, weil das aus Kunststoff gefertigte obere Teilelement an einem Metallgehäuse anliegt. Ein weiterer Vorteil besteht darin, daß das von oben her sichtbare Kunststoffmaterial gleich in der jeweils gewünschten Farbe hergestellt werden kann, so daß eine zusätzliche Farbgebung nicht erforderlich ist.

Die Unteransprüche 3 bis 5 beinhalten vorteilhafte erfindungsgemäße Ausgestaltungen der einzelnen Teilelemente und die Ansprüche 6 bis 9 die Anordnung des Lagerteils in verschiedenen Belastungszuständen.

Weitere Vorteile, Merkmale und Einzelheiten des erfindungsgemäßen Vorderbackens werden nun anhand der Zeichnung näher beschrieben. Dabei zeigen Fig.1 den Vorderbacken in der Draufsicht teilweise aufgerissen, Fig.2 einen Längsschnitt durch den Vorderbacken in der einstiegsbereiten Position der Skibindung mit einem angedeuteten Skischuh, Fig.3 eine Detail-Seitenansicht eines Längsschnittes durch den aus zwei Teilelementen bestehenden Lagerteil.

In den Figuren 1 und 2 ist der erfindungsgemäße Vorderbacken 1 in der einstiegsbereiten Stellung dargestellt. Er besitzt ein Gehäuse 2, das nach Fig.2 mittels nur angedeuteter Schrauben 51 auf einem Ski 50 befestigt ist. Im Gehäuse 2 ist eine Auslösefeder 40 untergebracht, deren Vorspannung in bekannter Weise durch eine Einstellvorrichtung 43 eingestellt werden kann. Die Auslösefeder 40 ist zwischen einem Federteller 41 und, unter Zwischenschaltung einer Lagerbuchse 42, einer vertikal verlaufenden hinteren Querwand 3 des Gehäuses 2 angeordnet. Die Auslösefeder 40 wird in axialer Richtung von einer Zugstange 10 durchsetzt, deren eines Ende 11 mit der Einstellvorrichtung 43 zusammenwirkt und deren anderes Ende 12 mit einer im wesentlichen vertikal verlaufenden Auslöseplatte 13 verbunden ist. Die Auslöseplatte 13 weist an ihrem unteren Ende 14 eine zur Skispitze hin gerichtete Steuerfläche 15 und einen zum hinteren Ende des Ski 50 gerichteten Anschlag 16 auf.

An die vertikal verlaufende hintere Querwand 3 des Gehäuses 2 schließt oben eine erste gekrümmte Kurve 5 und daran ein horizontal nach hinten verlaufender Abschnitt 6 an. In dem Gehäuse 2 ist ein Lagerteil 20 mittels seiner Stützfläche 23 an der hinteren Querwand 3 des Gehäuses 2 abgestützt und beschränkt beweglich gelagert. An diesem Lagerteil 20 sind zwei Winkelhebel 35 mittels zweier als Achsen wirkenden Bolzen 34 schwenkbar gelagert.

Der Lagerteil 20 besteht, wie in Details aus der Fig.3 erkennbar ist, aus einem oberen Teilelement 20' und einem unteren Teilelement 20'', wobei diese Teilelemente 20',20'' im Gebrauchszustand mittels der Bolzen 34 miteinander vernietet sind, so daß sich eine formschlüssige Verbindung ergibt. Die Lagerung der Bolzen 34 erfolgt, wie in den Figuren 1 und 3 zu sehen ist, in Bohrungen 34a,34b, die übereinander in jeweils zwei im wesentlichen waagrechten Laschen 32,33 des unteren Teilelementes 20'' des Lagerteiles 20 ausgebildet sind. Für diesen Zweck ist das Teilelement 20'' aus einem geeigneten Material, vorzugsweise aus Stahl oder Aluminiumdruckguß, gefertigt. Das untere Teilelement 20'' des Lagerteils 20 ist weiters von hinten gesehen rahmenförmig, d.h. für die Zugstange 10 mit einer Durchgangsöffnung 21 versehen.

Die Stützfläche 23 des Lagerteils 20 ist an der Vorderseite des oberen und des unteren Teilelementes 20' ,20'' ausgebildet. Die Stützfläche 23 des oberen Teilelementes 20' weist einen im wesentlichen vertikalen ersten Abschnitt 23a, darüber einen leicht nach hinten geneigten zweiten Abschnitt 23b und darüber einen weiteren, stärker nach hinten geneigten dritten Abschnitt 23c auf. Der untere erste Abschnitt 23a schließt mit dem darüber liegenden zweiten Abschnitt 23b einen stumpfen Winkel α ein. Die Übergänge zwischen den im wesentlichen ebenen Abschnitten 23a,23b,23c der vorderen Stützfläche 23 am oberen Teilelement 20' sind in Form zweier Kippkanten 23d, 23e ausgebildet, wobei der unterste Abschnitt 23a über die erste Kippkante 23d in den darüber liegenden zweiten Abschnitt 23b übergeht und dieser über die zweite Kippkante 23e in den weiteren, darüber liegenden dritten Abschnitt 23c übergeht, so daß bei der Abrollbewegung des Lagerteils 20 an der Querwand 3 des Gehäuses 2, z.B. bei einer Rückwärtsauslösung, die Kippkanten 23d, 23e definierte Abstützpunkte für den gesamten Lagerteil 20 bilden. Bei einer reinen Rückwärtsauslösung ist dieser Abstützpunkt genau genommen eine Abstützlinie, daher soll unter dem Begriff "Abstützpunkt" im folgenden auch "Abstützlinie" verstanden werden.

Das obere Teilelement 20' ist aus einem leicht zu verarbeitenden Material, vorzugsweise Kunststoff, gefertigt und kann bereits jene Farbe aufweisen, die für den von oben einsehbaren Teil vorgesehen ist, so daß eine gesonderte Farbgebung nicht mehr erforderlich ist.

Die Stützfläche 23 am unteren Teilelement 20'' ist als ein einziger, im wesentlichen vertikal verlaufender Abschnitt 23f ausgebildet. Mit diesem Abschnitt 23f fluchtet der erste Abschnitt 23a des oberen Teilelementes 20', oder ist letzterer aus Toleranzgründen geringfügig nach hinten versetzt angeordnet. Auf diese Weise wird sichergestellt, daß ohne eine vertikale Belastung der Winkelhebel 35 nur das untere Teilelement 20'' an der Querwand 3 des Gehäuses 2 anliegt.

Weiters ist an dem oberen Teilelement 20' des Lagerteils 20 zu beiden Seiten der Längsmittelebene je eine gekrümmte Lagerfläche 107 ausgebildet, mittels welcher der Lagerteil 20 nach oben an einer in dem Gehäuse 2 ausgebildeten Lagerkulisse 108 abgestützt ist, welche letztere aus der schon beschriebenen ersten Kurve 5 und dem horizontal nach hinten verlaufenden anschließenden Abschnitt 6 besteht. Die gekrümmte Lagerfläche 107 ist in unmittelbarer Nähe der Stützfläche 23 vorgesehen und besteht aus einer an den Abschnitt 23a anschließenden weiteren gekrümmten Kurve 29 und einer an letztere anschließenden, nach hinten und unten geneigten Fläche 28. Der Mittelpunkt der gekrümmten Kurve 29 liegt vorzugsweise auf gleicher Höhe mit der ersten (unteren) Kippkante 23d der Stützfläche 23, so daß die Wirkung dieser Kippkante 23d als definierter Abstützpunkt unterstützt wird. Die nach hinten und nach unten zu geneigte Fläche 28 erlaubt eine Verschwenkbewegung des Lagerteils 20 nach oben, bis diese Fläche 28 an dem nach hinten verlaufenden, flachen Abschnitt 6 der Lagerkulisse 108 zur Anlage kommt. Daraus ergibt sich - im unverschwenkten Zustand des Lagerteils 20 - die Bedingung, daß der Winkel β, den der zweite Abschnitt 23b am oberen Teilelement 20' mit der Vertikalen einschließt, kleiner als jener Winkel γ ist, den die Fläche 28 der Lagerfläche 107 mit der Horizontalen einschließt, so daß die zweite (obere) Kippkante 23e als weiterer definierter Abstützpunkt wirksam ist.

Die Winkelhebel 35 dieses Vorderbackens 1 sind in bekannter Weise zweiarmig ausgebildet. Die kürzeren Hebelarme 36 der beiden Winkelhebel 35 stützen sich einerseits an der Auslöseplatte 13 und andererseits an einer hinteren Stützfläche 24 des unteren Teilelementes 20'' des Lagerteils 20 ab. Die längeren Hebelarme der Winkelhebel 35 sind als Sohlenhalter 37 zur Anlage an der Sohle 61 eines in der Zeichnung nur angedeuteten Skischuhes 60 ausgebildet, welche Sohlenhalter 37 den Skischuh 60 auch niederhalten.

In seinem unteren Abschnitt trägt das untere Teilelement 20'' des Lagerteils 20 einen Hebelfortsatz 31, dem die Steuerfläche 15 der Auslöseplatte 13 zugeordnet ist. Am Gehäuse 2 ist weiters ein dem Anschlag 16 der Auslöseplatte 13 zugewandter Wegbegrenzer 8 angeordnet.

Setzt man in die Skibindung den Skischuh 60 ein, dessen Sohle 61 eine durchschnittliche Dicke h₁ aufweist, so liegt im zusammengebauten Zustand des oberen und des unteren Teilelementes 20', 20'' des Lagerteiles 20 der vertikale Abschnitt 23f und gegebenenfalls der erste Abschnitt 23a der vorderen Stützfläche 23 an der hinteren Querwand 3 des Gehäuses 2 flächig an und der Lagerteil 20 berührt mit seiner gekrümmten Kurve 29 den horizontal nach hinten verlaufenden Abschnitt 6 des Gehäuses 2.

Weist die Sohle 61 des Skischuhes 60 eine größere, hier nicht dargestellte Dicke auf, so kippt der Lagerteil 20 leicht im Gegenuhrzeigersinn um die Kippkante 23d. Dabei wird die Auslösefeder 40 geringfügig komprimiert. Nach dem Entfernen des Skischuhes 60 stellt sich der Lagerteil 20 mit den Winkelhebeln 35 selbsttätig in die Ausgangslage zurück und es ist möglich, ohne jede zusätzliche Manipulation wahlweise Skischuhe mit dickerer oder dünnerer Sohle zu benützen.

Bei einer nach oben gerichteten erhöhten Kraft, beispielsweise bei einem Rückwärtssturz oder Rückwärtsdrehsturz, wird der Lagerteil 20 gegen die Kraft der Auslösefeder 40 weiter um die Kippkante 23d verschwenkt. Dabei hebt die Auslöseplatte 13 von den kürzeren Hebelarmen 36 der Winkelhebel 35 ab, wodurch für eine Seitwärtsauslösung ein kraftloses Verschwenken der Winkelhebel 35 ermöglicht wird.

Wird die nach oben gerichtete Kraft weiter erhöht, so schwenkt der Lagerteil 20 über die erste Kippkante 23d des oberen Teilelementes 20' an der Querwand 3 des Gehäuses 2 so lang,bis er mit dem nach hinten geneigten Abschnitt 23b an der Querwand 3 des Gehäuses 2 zum Liegen kommt.

Bei einer noch weiteren Erhöhung der auf die Sohlenhalter 37 der beiden Winkelhebel 35 wirkenden vertikalen Kraft verschwenkt der Lagerteil 20 um die zweite Kippkante 23e des oberen Teilelementes 20' weiter und stützt sich in dieser Phase nur mit dieser Kippkante 23e an der Querwand 3 des Gehäuses 2 ab. Dabei trifft der Anschlag 16 der Auslöseplatte 13 an den Wegbegrenzer 8 an und verhindert ein allzu weites Ausschwenken der Winkelhebel 35.

## Patentansprüche

1. Vorderbacken (1), mit einem an einem Ski (50) befestigbaren Gehäuse (2), in dem eine Auslösefeder (40) untergebracht ist, die von einer von ihr beaufschlagten Zugstange (10) durchsetzt ist, welche über eine Auslöseplatte (13) auf die kürzeren Hebelarme (36) von zwei Winkelhebeln (35) einwirkt, die an einem Lagerteil (20) um lotrechte Achsen (34) verschwenkbar angeordnet sind und deren längere Hebelarme (37) als Sohlenhalter für einen Skischuh (60) ausgebildet sind, wobei der Lagerteil (20) mit einer durchgehenden Öffnung für die Zugstange (10) versehen ist und eine vordere Stützfläche aufweist, die zumindest teilweise an einer hinteren Querwand (3) des Gehäuses (2) anliegt, an welche Querwand (3) ein etwa horizontal nach hinten verlaufender Abschnitt anschließt, wobei die vordere Stützfläche (23) des Lagerteils (20) zwei in Höhenrichtung aneinandergrenzende Abschnitte (23a,23b) aufweist, deren unterer Abschnitt mit deren oberem Abschnitt einen stumpfen Winkel (α) einschließt, wobei die hintere Querwand (3) des Gehäuses (2) im wesentlichen vertikal verläuft, und wobei an den oberen Abschnitt der vorderen Stützfläche (23) eine nach hinten und nach unten zu geneigte Fläche anschließt, dadurch gekennzeichnet, daß der Lagerteil (20) aus einem oberen Teilelement (20') und einem unteren Teilelement (20'') besteht, welche Teilelemente (20',20'') im zusammengebauten Gebrauchszustand formschlüssig miteinander verbunden sind, wobei die Stützfläche (23) an der Vorderseite beider Teilelemente (20',20'') des Lagerteils (20) vorgesehen ist, und daß die beiden Winkelhebel (35) am unteren Teilelement (20'') gelagert sind.

2. Vorderbacken nach Anspruch 1, dadurch gekennzeichnet, daß das untere Teilelement (20'') aus einem Metall, z.B. aus Blech, gestanzt ist, daß das obere Teilelement (20') aus einem Kunststoffmaterial gespritzt ist, und daß die beiden Teilelemente (20',20'') miteinander durch als Achsen wirkenden Bolzen (34) der beiden Winkelhelbel (35) verbunden sind.

3. Vorderbacken nach Anspruch 1, dadurch gekennzeichnet, daß die Stützfläche (23) des Lagerteils (20) durch einen vertikalen Abschnitt (23f) am unteren Teilelement (20'') und durch aneinander anschließende Abschnitte (23a,23b,23c) mit dazwischenliegenden Kippkanten (23d,23e) am oberen Teilelement (20') gebildet ist (Fig.3).

4. Vorderbacken nach einem der Ansprüche 1 bis 3, dadurch gekennzeichnet, daß im oberen Teilelement (20') an die Stützfläche (23) zu beiden Seiten der Längsmittelebene eine gekrümmte Lagerfläche (107) anschließt, welche aus einer an den ersten Abschnitt (23a) anschließenden Kurve (29) und aus einer an diese letztere anschließende, nach hinten und unten geneigte Fläche (28) besteht (Fig.3).

5. Vorderbacken nach einem der Ansprüche 1 bis 4, dadurch gekennzeichnet, daß im Lagerteil (20) der zweite Abschnitt (23b) am oberen Teilelement (20') mit der Vertikalen einen Winkel (β) einschließt, der kleiner ist als der durch die Fläche (28) der gekrümmten Lagerfläche (107) mit der horizontalen gebildete Winkel (γ) (Fig.1 und 3).

6. Vorderbacken nach einem der Ansprüche 1 bis 3, dadurch gekennzeichnet, daß bei in der Vertikalen unbelasteten Sohlenhaltern (37) der beiden Winkelhebel (35) der Lagerteil (20) nur mit dem vertikalen Abschnitt (23f) des unteren Teilelementes (20'') an der Querwand (3) des Gehäuses (2) anliegt.

7. Vorderbacken nach einem der Ansprüche 1 bis 3, dadurch gekennzeichnet, daß bei einem eingesetzten Skischuh (60) bei vertikaler Belastung der Sohlenhalter (37) der beiden Winkelhebel (35) der Lagerteil (20) mit der ersten (unteren) Kippkante (23d) des oberen Teilelementes (20') an der Querwand (3) des Gehäuses (2) anliegt.

8. Vorderbacken nach einem der Ansprüche 1 bis 3, dadurch gekennzeichnet, daß bei einem Rückwärts- oder Rückwärtsdrehsturz der Lagerteil (20) über die erste (untere) Kippkante (23d) des oberen Teilelementes (20') an der Querwand (3) des Gehäuses (2) abrollt und mit dem nach hinten geneigten Abschnitt (23b) an der Querwand (3) des Gehäuses (2) zum Liegen kommt.

9. Vorderbacken nach einem der Ansprüche 1 bis 3, dadurch gekennzeichnet, daß bei einer erhöhten, auf die Sohlenhalter (37) der beiden Winkelhebel (35) wirkenden vertikalen Kraft der Lagerteil (20) um die zweite (obere) Kippkante (23e) des oberen Teilelementes (20') weiter verschwenkt und sich in dieser Phase nur mit dieser Kippkante (23e) an der Querwand (3) des Gehäuses abstützt.

## Claims

1. A front clamp assembly (1) comprising a housing (2) adapted to be secured to a ski (50) and accommodating therein a release spring (40) acting on a pull rod (10) extending therethrough and connected to a release plate (13) acting on the shorter lever arms (36) of two crank levers (35) mounted in a bearing part (20) for swivelling about vertical axle pins (34) with their longer lever arms (37) acting as sole retainers for a ski boot (60), said bearing part (20) being provided with an opening for said pull rod (10) to extend therethrough, and having a forward abutment face at least on partial contact with a rear end wall (3) of said housing (2) joined to a substantially horizontal rearwards extending portion, said forward abutment face (23) of said bearing part (20) being formed with two vertically adjacent sections (23a,23b) the lower one of which encloses an obtuse angle (α) with the upper one, said rear end wall (3) of said housing (2) extending substantially vertical, and said upper section of said forward abutment face (23) being joined to a rearwards and downwards inclined surface, characterized in that said bearing part (20) consists of an upper bearing part element (20') and a lower bearing part element (20'') interconnected in locking engagement in the ready-for-use assembled state, said abutment face (23) being formed at the front end of both bearing part elements (20',20'') of said bearing part (20), and said two crank levers (35) being mounted on the lower bearing part element (20'').

2. A front clamp assembly according to claim 1, characterized in that said lower bearing part element (20'') is made of a metal, for instance a stamped sheet metal element, that the upper bearing part element (20') is an injection-molded plastic element, and that the two elements (20',20'') are interconnected by said axle pins (34) of said two crank levers (35).

3. A front clamp assembly according to claim 1, characterized in that said abutment face (23) of said bearing part (20) is composed of a vertical section (23f) on said lower element (20'') and a plurality of adjacent sections (23a,23b,23c) on said upper element (20') with respective tilt edges (23d,23e) extending therebetween.

4. A front clamp assembly according to any of claims 1 to 3, characterized in that on said upper element (20') said abutment face has joined there to on both said of the longitudinal center plane an arcuate bearing face (107) composed of an arc (29) joined to said first section (23a) and extending into a rearwards and downwards inclined surface (28) (fig. 3).

5. A front clamp assembly according to any of claims 1 to 4, characterized in that in said bearing part (20), said second section (23b) on said upper element (20') encloses an angle (β) with the vertical, which is maller than the angle (γ) enclosed between said inclined surface (28) of said arcuate bearing surface (107) and the horizontal (figs.1,3).

6. A front clamp assembly according to any of claims 1 to 3, characterized in that in the absence of vertical loads acting on said sole retainers (37) of said two crank levers (35), sais bearing part (20) abuts said end wall (3) of said housing (2) only with said vertical section (23f) of said lower bearing part element (20'').

7. A front clamp assembly according to any of claims 1 to 3, characterized in that in the presence of an inserted ski boot (60) and vertical load acting on said sole retainers (37) of the two crank levers (35), said bearing part (20) abuts said end wall (3) of the housing (2) with the first (lower) tilt edge (23d) of said upper element (20').

8. A front clamp assembly according to any of claims 1 to 3, characterized in that in the case of a backward fall or a backward twist fall, said bearing part (20) tilts on said end wall (3) of the housing (2) about the first (lower) tilt edge (23d) of said upper element (20') to come to rest on the end wall (3) of the housing (2) with said rearwards inclined section (23b).

9. A front clamp assembly according to any of claims 1 to 3, characterized in that in the presence of an increased vertical load acting on said sole retainers (37) of the two crank levers (35), said bearing part (20) tilts further about the second (upper) tilt edge (23e) of said upper bearing part element (20'), and during this phase takes support on said end wall (3) of the housing with this tilt edge (23e) alone.

## Revendications

1. Mâchoire avant (1) présentant un boîtier (2) pouvant être assujetti à un ski (50) et dans lequel est intégré un ressort de déclenchement (40) parcouru par une tige de traction (10) qu'il sollicite et qui agit, par l'intermédiaire d'une plaque de déclenchement (13), sur les bras courts (36) de deux leviers coudés (35) disposés sur une pièce de portée (20), avec faculté de pivotement autour d'axes verticaux (34), et dont les bras de levier longs (37) sont réalisés sous la forme de calesemelle pour une chaussure de ski (60), mâchoire dans laquelle la pièce de portée (20) est munie d'un orifice traversant affecté à la tige de traction (10), et présente une surface antérieure d'appui portant au moins partiellement contre une paroi transversale postérieure (3) du boîtier (2), paroi transversale (3) à laquelle se rattache une région s'étendant à peu près horizontalement vers l'arrière ; dans laquelle la surface antérieure d'appui (23) de la pièce de portée (20) comprend deux segments (23a, 23b) limitrophes dans le sens de la hauteur, surface dont le segment inférieur décrit un angle obtus (α) avec son segment supérieur ; dans laquelle la paroi transversale postérieure (3) du boîtier (2) s'étend pour l'essentiel verticalement ; et dans laquelle une surface, inclinée vers l'arrière et vers le bas, se rattache au segment supérieur de la surface antérieure d'appui (23), caractérisée par le fait que la pièce de portée (20) se compose d'un élément partiel supérieur (20') et d'un élément partiel inférieur (20''), lesquels éléments partiels (20', 20'') sont reliés l'un à l'autre par concordance de formes à l'état assemblé d'utilisation, la surface d'appui (23) étant prévue à la face antérieure des deux éléments partiels (20', 20'') de la pièce de portée (20) ; et par le fait que les deux leviers coudés (35) sont montés sur l'élément partiel inférieur (20'').

2. Mâchoire avant selon la revendication 1, caractérisée par le fait que l'élément partiel inférieur (20'') est venu de poinçonnage en un métal, par exemple en une tôle ; par le fait que l'élément partiel supérieur (20') est venu d'injection en une matière plastique ; et par le fait que les deux éléments partiels (20', 20'') sont reliés l'un à l'autre par des tourillons (34) des deux leviers coudés (35), remplissant la fonction d'axes.

3. Mâchoire avant selon la revendication 1, caractérisée par le fait que la surface d'appui (23) de la pièce de portée (20) est formée par un segment vertical (23f) sur l'élément partiel inférieur (20'') et, sur l'élément partiel supérieur (20'), par des segments (23a, 23b, 23c) mutuellement attenants et entre lesquels se trouvent des arêtes de basculement (23d, 23e) (figure 3).

4. Mâchoire avant selon l'une des revendications 1 à 3, caractérisée par le fait qu'une surface courbe de portée (107) se rattachant à la surface d'appui (23), dans l'élément partiel supérieur (20'), des deux côtés du plan médian longitudinal, se compose d'un arrondi (29) adjacent au premier segment (23a) et d'une surface (28) inclinée vers l'arrière et vers le bas, fusionnant dans ledit arrondi (figure 3).

5. Mâchoire avant selon l'une des revendications 1 à 4, caractérisée par le fait que, dans la pièce de portée (20), le deuxième segment (23b) situé sur l'élément partiel supérieur (20') décrit, avec la verticale, un angle (β) plus petit que l'angle (γ) formé, avec l'horizontale, par la surface (28) de la surface courbe de portée (107) (figures 1 et 3).

6. Mâchoire avant selon l'une des revendications 1 à 3, caractérisée par le fait que, lorsque les cale-semelle (37) des deux leviers coudés (35) ne sont pas contraints dans le sens vertical, la pièce de portée (20) est appliquée, contre la paroi transversale (3) du boîtier (2), uniquement par le segment vertical (23f) de l'élément partiel inférieur (20'').

7. Mâchoire avant selon l'une des revendications 1 à 3, caractérisée par le fait que, lorsqu'une contrainte verticale est imposée aux cale-semelle (37) des deux leviers coudés (35) alors qu'une chaussure de ski (60) est engagée, la pièce de portée (20) est appliquée contre la paroi transversale (3) du boîtier (2) par la première arête (inférieure) de basculement (23d) de l'élément partiel supérieur (20').

8. Mâchoire avant selon l'une des revendications 1 à 3, caractérisée par le fait que, lors d'une chute vers l'arrière ou d'un "soleil" vers l'arrière, la pièce de portée (20) route sur la paroi transversale (3) du boîtier (2) par l'intermédiaire de la première arête (inférieure) de basculement (23d) de l'élément partiel supérieur (20'), et vient s'appliquer contre la paroi transversale (3) du boîtier (2) par le segment (23b) incliné vers l'arrière.

9. Mâchoire avant selon l'une des revendications 1 à 3, caractérisée par le fait que, lorsqu'une force verticale accrue agit sur les cale-semelle (37) des deux leviers coudés (35), la pièce de portée (20) continue de pivoter autour de la seconde arête (supérieure) de basculement (23e) de l'élément partiel supérieur (20') et prend appui contre la paroi transversale (3) du boîtier, durant cette phase, uniquement par cette arête de basculement (23e).
